# FASCICULE DE BREVET EUROPEEN

(11) **EP 0 660 039 B1**
(45) Date de publication et mention de la délivrance du brevet: **28.04.1999**
(21) Numéro de dépôt: 94402988.3
(22) Date de dépôt: 22.12.1994
(51) Int. Cl.: F23D 14/22, F23D 14/70, F23C 6/04

(54) **Tête de combustion perfectionnée pour brûleur à gaz, brûleur équipé d'une telle tête et procédé de combustion**
Brennerkopf für Gasbrenner, Brenner versehen mit einem solchen Kopf und Verbrennungsverfahren
Burner head for gas burner, burner provided with such a head and combustion process

(30) Priorité: 24.12.1993 FR 9315655
(43) Date de publication de la demande: 28.06.1995
(73) Titulaire: GAZ DE FRANCE (SERVICE NATIONAL), F-75017 Paris (FR)
(72) Inventeur: Lequertier, Christian, F-77181 Courtry (FR); Verbeke, Bernard, F-95360 Montmagny (FR)
(74) Mandataire: Lerner, François

(56) Documents cités:
- EP-A- 0 564 313
- FR-A- 2 102 398
- US-A- 4 437 831

## Description

La présente invention concerne notamment une tête de combustion permettant d'améliorer les conditions globales de combustion de fluides comburant et combustible et en particulier de réduire la production d'oxydes d'azote.

Les têtes de combustion posent souvent des problèmes de pollution gazeuse. Pour lutter contre, la méthode qui a surtout été employée jusqu'à présent consiste à étager la combustion, c'est-à-dire au lieu de mettre en présence dans une seule zone le combustible et le comburant dans leur ensemble, de procéder par étapes, en multipliant les zones d'injection de combustible ou de comburant dans la direction de développement des flammes.

Une autre voie consiste à jouer sur le guidage des fluides. Ainsi, dans EP-A-0564313, on guide les fluides au niveau de la zone unique de leur mise en présence et d'inflammation, c'est-à-dire sensiblement au niveau du déflecteur "accroche-flammes" qui est disposé dans un embout, vers son extrémité de sortie. En effet, dans cette demande, il a été constaté expérimentalement que le taux d'oxydes d'azote était au plus bas lorsque le déflecteur présentait une position angulaire déterminée par rapport à des ailettes longitudinales intérieures, disposées vers l'extrémité de sortie de l'embout.

Il est également connu dans l'art antérieur, comme le brevet FR-A-2 102 398 le décrit, une tête de combustion pour brûleur comprenant :
- un embout tubulaire présentant un axe,
- au moins un conduit d'alimentation en fluide combustible, présentant une extrémité de sortie dudit fluide et s'étendant à l'intérieur de l'embout,
- un déflecteur de fluide disposé transversalement à l'axe de l'embout, et réservant entre lui et l'embout un espace de circulation de fluide,
- des moyens d'inflammation d'un mélange du fluide combustible et d'un fluide comburant, et
- au moins une pièce pour canaliser les fluides au-delà du déflecteur, la pièce pour canaliser les fluides s'étendant longitudinalement essentiellement le long de l'axe de l'embout, dans le flux des fluides qui circulent autour d'elle sur une partie au moins de sa longueur, cette pièce présentant suivant la direction générale d'écoulement desdits fluides, une première portion amont de section radiale réduite, puis une seconde portion aval de section radiale supérieure.

Mais dans cette solution, les fluides ne sont brûlés qu'en sortie de l'embout, la zone de combustion étant située au niveau de l'extrémité supérieure de la pièce de canalisation des fluides. En outre, le problème de diminution des gaz polluants (Nox en particulier) n'est pas spécifiquement pris en compte.

Or, c'est pour résoudre ces problèmes que la tête de combustion conforme à l'invention est caractérisée en ce que :
- la tête comprend en outre des moyens d'alimentation en fluide comburant débouchant dans l'embout, en amont du déflecteur,
- le déflecteur est disposé à l'intérieur de l'embout en aval de l'extrémité de sortie du conduit d'alimentation en fluide combustible, et est interposé entre ladite pièce de canalisation des fluides et l'extrémité de sortie du conduit d'alimentation en fluide combustible,
- les moyens d'inflammation du mélange de fluides sont disposé dans l'embout, au niveau du déflecteur, de sorte que le déflecteur constitue un dispositif d'accrochage de flamme(s) à l'endroit duquel les gaz s'enflamment.

Avec la solution de l'invention, on favorise en aval la création de zones étagées de combustion ainsi que de zones de recyclage des fluides, intercalées entre les zones de combustion. On assure aussi le guidage et la canalisation des fluides même au-delà de la tête, limitant ainsi la production des gaz polluants.

Dans la suite de la description, les qualificatifs "amont" et "aval" sont à considérer relativement au sens d'écoulement des fluides.

Suivant un mode de réalisation préféré de l'invention, la pièce précitée de guidage de ces fluides pourra être un cône tronqué dont la petite base, la plus proche du déflecteur, aura une section radiale inférieure à celle de ce déflecteur qui pourra être un disque plein. Ainsi, avantageusement, le déflecteur ou la base pleine du cône constituera une barrière pour le mélange inflammable qui devra circuler autour, empêchant ainsi la communication directe entre ledit cône et l'extrémité de sortie du conduit d'alimentation en combustible.

La tête de combustion détaillée ci-dessus présente l'avantage de pouvoir être utilisée sur des brûleurs existants connus. L'invention se rapporte donc tout naturellement également à un brûleur à gaz équipé d'une telle tête, tel par exemple qu'un brûleur dit à "mélange à la tête" et à air soufflé, pour des usages par exemple domestiques (chauffage de collectivités).

Les problèmes soulevés au regard de FR-A 2 112 398 se répercutent aussi au niveau du procédé de combustion.

Ainsi, l'invention concerne également un procédé de combustion de fluides combustible et comburant, dans lequel :
- on fait circuler essentiellement axialement un fluide combustible à l'intérieur de l'embout tubulaire de la tête de combustion, en direction d'un déflecteur,
- on fait se mélanger ce fluide comburant avec un fluide combustible au-delà de l'extrémité libre de l'embout tubulaire,
- et on fait brûler ledit mélange de fluides, au moins en partie, sur une pièce de canalisation,

ce procédé se caractérisant en ce :
- on alimente la tête de combustion en fluide combustible en amont du déflecteur,
- on fait s'enflammer le mélange de fluides sensiblement au niveau du déflecteur, de sorte qu'il se crée, en aval dudit déflecteur et au-delà de l'extrémité libre de l'embout :
- au moins deux zones axialement étagées de combustion des fluides mélangés mais non enflammés en sortie de cet embout par circulation de ces fluides non enflammés suivant une couche périphérique entourant des fluides enflammés et allant sensiblement en divergeant suivant la direction d'écoulement des fluides, les fluides enflammés passant par au moins une zone axiale de striction,
- et également au moins deux zones de recyclage étagées et situées axialement en amont desdites zones de combustion.

L'invention et sa mise en oeuvre apparaîtront plus clairement de la description qui va suivre faite en référence aux dessins donnés uniquement à titre d'illustration. Dans ces dessins :
- la figure 1 montre essentiellement une vue en coupe longitudinale, avec arrachement, de la tête de combustion conforme à l'invention,
- la figure 2 montre en perspective et avec arrachements, la tête de combustion de la figure 1,
- la figure 3 est une vue, à plus petite échelle, d'une première variante possible de la pièce pour orienter le flux des fluides que comporte la tête de combustion de la figure 1,
- la figure 4 illustre une seconde variante possible de réalisation de cette pièce,
- la figure 5 représente schématiquement le flux des fluides au sortir de la tête de combustion de la figure 1.

En se reportant aux figures 1 et 2, on voit représentée la partie essentielle formant tête de combustion d'un brûleur à gaz conforme à l'invention et référencée en 1.

Tel que par exemple décrit dans EP-A-0564313, la tête 1 comprend un embout 2 renfermant des alimentations en fluides 18, 26, un déflecteur 36 et un support 28 de répartition du combustible.

L'embout tubulaire 2 s'étend suivant un axe 4 et présente une première extrémité amont 6, raccordée de manière classique (vis 8) à une tête de fixation 10, et une extrémité aval ou libre opposée 12.

Cet embout creux présente une forme générale cylindrique avec avantageusement, vers son extrémité 12, une partie terminale 14 sensiblement tronconique allant en convergeant suivant le sens général d'écoulement référencé en 20.

L'embout 2 comporte ici vers son extrémité 12, des ailettes intérieures longitudinales 16, sensiblement régulièrement réparties sur toute sa périphérie, et parallèles à l'axe 4.

L'alimentation en combustible, comprend ici un conduit 18, sensiblement coaxial à l'embout 4, et dont l'extrémité 24 de sortie est située en amont de l'extrémité 12 de l'embout. Ce conduit amène suivant 22 le combustible, tel du gaz naturel, jusqu'au déflecteur.

Les moyens d'alimentation en comburant, tel que de l'air repéré en 23, sont constitués en l'espèce par le passage intérieur 26 de l'embout.

Un support de répartition 28 du combustible coaxial à l'embout 4 est monté sur l'extrémité 24 du conduit 18 tout en pouvant y coulisser grâce à une tige de commande 30. Ce support axialement creux est ici adapté pour réserver entre lui et l'embout un canal périphérique 34 de circulation des fluides. Avantageusement, il s'agit d'un support étoilé 28 à branches 32 radiales, sensiblement pourvues chacune d'un canal de répartion (flèches 22'), le comburant circulant axialement entre ces branches.

Le déflecteur 36 est monté dans l'embout, transversalement et de préférence perpendiculairement à l'axe 4. Avantageusement, il se présente sous la forme d'un disque essentiellement plein (notamment sans ailettes radiales) et sensiblement plan, cette forme particulière favorisant encore la réduction des oxydes d'azote. Il présente une section telle qu'un espace annulaire périphérique 38 est réservé entre lui et l'embout pour la circulation des fluides.

Ce disque accroche-flamme(s) 36 est situé en aval de l'extrémité 24 du conduit, de préférence vers l'extrémité 12 de l'embout (dans sa partie tronconique), son diamètre étant ici adapté pour qu'il soit guidé axialement par les ailettes 16. Tel qu'illustré, le déflecteur 36 est monté sur la face aval du support 28, sa position axiale étant ajustable avec celle du support.

La tête 1 comprend également des moyens d'inflammation du mélange qui s'effectue au-delà de l'extrémité aval du conduit 18. Ces moyens comprennent ici une électrode d'allumage 40 disposée dans l'embout, et dont l'extrémité aval 40a passe à travers un orifice 41 du déflecteur. La détection de la flamme se fait grâce à une cellule UV (ultra-violet) non représentée.

Conformément à l'invention, la tête 1 comporte en outre une pièce 42 permettant de canaliser le flux des fluides au-delà du déflecteur auquel cette pièce peut être directement fixée par tous moyens de fixation connus, tels que des vis 44. Le déflecteur plein 36 est disposé entre l'extrémité du conduit 18 et la pièce 42. A priori, toute communication directe, sensiblement axiale, entre cette extrémité 24 et la pièce 42 est prohibée.

Cette pièce 42, située en aval du déflecteur, s'étend suivant l'axe 4 ou essentiellement à son voisinage, en étant disposée de préférence en majeure partie à l'extérieur de l'embout. Elle présente une forme générale extérieure allant en s'élargissant suivant la direction 20, de sorte à présenter, au moins sur une partie de sa longueur, d'abord une première portion ou zone 48, amont, de section transversale réduite, puis une seconde portion, ou zone 52 aval, de section supérieure à celle de la première.

Aux figures 2 à 4, on voit réprésentées plusieurs variantes de la pièce 42, telles qu'un cône tronqué s'étendant longitudinalement suivant l'axe 4 et de génératrice rectiligne (en 56, figures 2 et 3), ou bien au moins en partie courbe avec une concavité tournée vers l'extérieur (en 57, figure 4). Le cône 42, de préférence de section circulaire, présente ici une petite base 48 de diamètre D₁ inférieur à celui du déflecteur contre lequel elle est fixée. Sa grande base 52 est, en outre, prolongée par une portion terminale 54, de diamètre D₃, inférieur ou égal à celui D₂ de la grande base (et en l'espèce proche de celui du déflecteur). Le raccordement entre la base aval 52 et la portion terminale 54 se fait par un épaulement 60 avantageusement sensiblement normal à l'axe 62. Le cône 42 pourra également comporter au niveau de sa grande base un chanfrein 61.

La pièce 42 peut être pleine ou creuse, avec ses extrémités opposées 46, 58 par exemple ouvertes (figures 3 et 4). Si la pièce 42 est creuse, elle peut comporter des orifices 64 pour le passage à travers elle des fluides, ces orifices transversants étant situés de préférence vers son extrémité aval 58.

La pièce 42 pourra être réalisée en tout matériau résistant aux températures élévées de combustion, tels que par exemple en acier inoxydable ou en céramique.

A titre d'exemple, pour une tête 1 dont l'embout dans sa partie cylindrique et le déflecteur ont des diamètres d'environ 100 à 120 mm et 88 mm, on pourra prévoir une pièce 42 de longueur axiale L comprise entre 80 mm et 100 mm environ, avec une portion terminale 54 de longueur d'environ 4 mm à 20 mm et de diamètre d'environ 70 mm à 80 mm, les petite et grande bases ayant respectivement un diamètre d'environ 25 mm et d'environ 80 mm à 90 mm. Dans le cas d'une pièce creuse, son épaisseur de paroi pourra être d'environ 5 mm.

Nous allons à présent décrire le fonctionnement d'un tel dispositif.

La première opération consiste à alimenter la tête en comburant et combustible jusqu'à ce qu'il soient mis en contact et se mélangent dans une zone interne de l'embout située essentiellement au niveau du déflecteur, dans l'espace annulaire 38. On enflamme ensuite le mélange par l'électrode 40, la flamme créée étant stabilisée grâce au déflecteur 36 sur lequel elle s'accroche. On oriente alors au-delà du déflecteur le flux des fluides de manière à optimiser leur combustion complète grâce à la pièce 42.

La demanderesse a constaté qu'en sortie de la tête, le flux comportait une partie centrale 66 (figure 5), enflammée à l'endroit d'une première zone de combustion 67 et entourée d'une couche périphérique de mélange non enflammé, tel que représenté par les flèches 72. La pièce 42 formant obstacle à l'intérieur du flux crée en quelque sorte plusieurs "zones de combustion" étagées du mélange non enflammé, référencées 76 et 80. En effet, la pièce 42, de par sa forme générale, oriente la flamme qui l'enveloppe pour que cette dernière forme plusieurs resserrements ou étranglements étagés 70, 78, la première striction 70 étant située au niveau de ladite pièce (avantageusement en sa partie médiane) tandis que la striction 78 suivante se situe au-delà de l'extrémité aval 58, après quoi les flux divergent. Cette pièce 42 guide aussi sensiblement de la même manière la couche périphérique 72, en la faisant globalement diverger. Elle crée également deux zones étagées 74, 79 de recyclage des fluides brûlés, la première 74 autour du cône et la seconde 79, au-delà de son extrémité aval, ces zones étant toutes deux situées sensiblement au niveau de chaque étranglement 70, 78, et en amont respectivement des zones de combustion 76 et 80.

Ainsi, la présence de la pièce 42 au sein des fluides doit permettre au mélange non brûlé en 67 d'être enflammé successivement au niveau des zones de combustion 76 et 80 situées respectivement à l'endroit de l'extrémité 58 et au-delà des zones de striction 78 et de recyclage 79. On notera que l'épaulement 60 doit favoriser l'accrochage de la flamme tout autour de l'extrémité aval du cône. On peut encore favoriser cette stabilisation en portant au rouge la partie terminale 54 du cône. En pratique, dans le cas d'un brûleur à gaz à deux puissances de fonctionnement, cela est obtenu en allongeant de quelques minutes la phase de combustion à la plus faible puissance par rapport au temps conseillé en utilisation normale.

En se reportant maintenant au tableau ci-dessous, on voit indiquées les quantités d'oxydes d'azote (NO_{X}) et d'oxydes de carbone (CO₂, CO) produites avec un excès d'air au brûleur d'environ 16 %, et ce avec un brûleur à gaz commercialisé par la société CUENOD, sous le nom commercial CUENODTHERM C à deux puissances de fonctionnement d'environ 50 kW et 100 kW. Toutes les conditions d'expérience étant égales par ailleurs, le brûleur est équipé pour les essais soit d'une tête de combustion classique, soit de la tête de combustion de l'invention représentée à la figure 1. On remarque qu'avec la tête selon l'invention, les quantités d'oxydes d'azote produites sont très faibles, inférieures de plus de 50 % à celles obtenues avec la tête classique.

| | PUISSANCE (kW) | CO₂ (%) | CO (ppm) | NOₓ (mg/kWh PCI) |
|---|---|---|---|---|
| Tête de combustion classique | 54 | 10 | 0 | 122 |
| Tête de combustion selon l'invention | 50 | 10 | 0 | 50 |

| | PUISSANCE (kW) | CO₂ (%) | CO (ppm) | NOₓ (mg/kWh PCI) |
|---|---|---|---|---|
| Tête de combustion classique | 104 | 10 | 0 | 115 |
| Tête de combustion selon l'invention | 104 | 10 | 0 | 37 |

Bien entendu, l'invention n'est nullement limitée aux modes de réalisation décrits ci-dessus. Ainsi suivant une variante de réalisation, on pourrait empiler axialement plusieurs pièces 42 identiquement orientées, les unes à la suite des autres (figure 2) (portion amont dirigée vers le déflecteur), pour permettre de multiplier encore les zones de recyclage des fluides et de combustion.

## Revendications

1. Tête (1) de combustion pour brûleur comprenant :
- un embout (2) tubulaire présentant un axe (4),
- au moins un conduit (18) d'alimentation en fluide combustible (22), présentant une extrémité (24) de sortie dudit fluide et s'étendant à l'intérieur de l'embout (2),
- un déflecteur (36) de fluide disposé transversalement à l'axe de l'embout (2), et réservant entre lui et l'embout (2) un espace (38) de circulation de fluide,
- des moyens (40) d'inflammation d'un mélange du fluide combustible (22) et d'un fluide comburant (23), et
- au moins une pièce (42) pour canaliser les fluides au-delà du déflecteur (36), la pièce (42) pour canaliser les fluides s'étendant longitudinalement essentiellement le long de l'axe de l'embout (2), dans le flux des fluides qui circulent autour d'elle sur une partie au moins de sa longueur, cette pièce (42) présentant suivant la direction générale (20) d'écoulement desdits fluides, une première portion amont (46, 48) de section radiale réduite, puis une seconde portion aval (52) de section radiale supérieure,
caractérisée en ce que :
- la tête (1) comprend en outre des moyens (26) d'alimentation en fluide comburant (23) débouchant dans l'embout (2), en amont du déflecteur (36),
- le déflecteur (36) est disposé à l'intérieur de l'ambout (2) en aval de l'extrémité (24) de sortie du conduit d'alimentation (18) en fluide combustible, et est interposé entre ladite pièce (42) de canalisation des fluides et l'extrémité (24) de sortie du conduit (18) d'alimentation en fluide combustible,
- les moyens (40) d'inflammation du mélange de fluides sont disposé dans l'embout, au niveau du déflecteur (36), de sorte que le déflecteur (36) constitue un dispositif d'accrochage de flamme(s) à l'endroit duquel les gaz s'enflamment.

2. Tête de combustion selon la revendication 1, caractérisée en ce que ledit déflecteur (36), ou ladite première portion amont (46, 48) de la pièce de canalisation des fluides, forme barrière à une communication directe entre ladite pièce et l'extrémité de sortie (24) du conduit d'alimentation en combustible.

3. Tête de combustion selon la revendication 1 ou la revendication 2, caractérisée en ce que ladite pièce (42) pour canaliser les fluides est fixée par sa première portion amont contre le déflecteur (36).

4. Tête de combustion selon l'une quelconque des revendications précédentes, caractérisée en ce que la pièce pour canaliser les fluides (42) présente une forme générale allant en divergeant suivant la direction générale (20) d'écoulement des fluides.

5. Tête de combustion selon l'une quelconque des revendications 1 à 4, caractérisée en ce que la pièce (42) pour canaliser les fluides se présente sous la forme générale d'un cône tronqué présentant une petite base (48) de section inférieure à celle du déflecteur et une grande base (52) , ledit cône faisant face au déflecteur (36) du côté de sa petite base (48).

6. Tête de combustion selon la revendication 5, caractérisée en ce que la grande base (52) du cône, qui est sensiblement circulaire, est prolongée par une portion terminale (54) sensiblement cylindrique présentant un diamètre inférieur ou égal à celui de la grande base (52).

7. Tête de combustion selon l'une quelconque des revendications 1 à 5, caractérisée en ce que ladite seconde portion aval (52) de la pièce (42) de canalisation des fluides est prolongée, suivant la direction générale (20) d'écoulement desdits fluides, par une portion terminale (54) de section radiale réduite par rapport à celle de la seconde portion aval (52), cette dernière et la portion terminale étant raccordées entre elles par un épaulement (60) favorable à un accrochage de flammes.

8. Tête de combustion selon l'une quelconque des revendications 1 à 7, caractérisée en ce que ladite pièce (42) pour canaliser les fluides est essentiellement pleine.

9. Tête de combustion selon l'une quelconque des revendications précédentes, caractérisée en ce que le déflecteur (36) se présente sous la forme générale d'un disque essentiellement plein et sensiblement plan, sensiblement à l'endroit duquel est disposée une électrode (40) d'allumage du mélange.

10. Tête de combustion selon l'une quelconque des revendications 5 à 9, caractérisée en ce que la ligne génératrice (57) du cône est au moins en partie courbe.

11. Tête de combustion selon l'une quelconque des revendications précédentes, caractérisée en ce que l'embout tubulaire (2) présente vers son extrémité libre (12) une partie terminale (14) sensiblement tronconique allant en convergeant suivant la direction générale d'écoulement des fluides, ledit déflecteur (36) étant situé à l'endroit de cette partie terminale et ladite pièce (42) pour canaliser les fluides s'étendant depuis l'intérieur de cette partie terminale jusqu'à l'extérieur de l'embout.

12. Tête de combustion selon l'une quelconque des revendications précédentes, caractérisée en ce que ladite pièce (42) pour canaliser les fluides est située en majeure partie à l'extérieur de l'embout.

13. Brûleur, caractérisé en ce qu'il comporte une tête de combustion selon l'une quelconque des revendications 1 à 12.

14. Procédé de combustion de fluides combustible et comburant dans la tête de combustion selon l'une quelconque des revendications 1 à 12, dans lequel :
- on fait circuler essentiellement axialement un fluide combustible (22) à l'intérieur de l'embout tubulaire (2) de la tête (1) de combustion, en direction d'un déflecteur (36),
- on fait se mélanger ce fluide comburant (22) avec un fluide combustible (23) au-delà de l'extrémité libre (12) de l'embout tubulaire (2),
- et on fait brûler ledit mélange de fluides, au moins en partie, sur une pièce (42) de canalisation,
ce procédé se caractérisant en ce :
- on alimente la tête de combustion en fluide combustible (23) en amont du déflecteur (36),
- on fait s'enflammer le mélange de fluides sensiblement au niveau du déflecteur (36), de sorte qu'il se crée, en aval dudit déflecteur (36) et au-delà de l'extrémité libre (12) de l'embout (2) :
- au moins deux zones axialement étagées (76, 80) de combustion des fluides mélangés mais non enflammés en sortie de cet embout (2) par circulation de ces fluides non enflammés suivant une couche périphérique entourant des fluides enflammés et allant sensiblement en divergeant suivant la direction d'écoulement des fluides (20), les fluides enflammés passant par au moins une zone axiale de striction (70, 78),
- et également au moins deux zones de recyclage (74, 79) étagées et situées axialement en amont desdites zones de combustion.

15. Procédé selon la revendication 14, caractérisé en ce qu'on porte au rouge la portion terminale de la pièce (42) de canalisation de fluides pour y favoriser l'accrochage de la flamme d'une des deux zones (76) de combustion laquelle se situe sensiblement au niveau de l'extrémité aval (58) de ladite pièce.

## Patentansprüche

1. Brennerkopf (1) für Brenner mit:
- einem rohrförmigen Ansatzstück (2), welches eine Achse (4) aufweist,
- mindestens einer Versorgungsleitung (18) für brennbares Fluid (22), welche ein Ausgangsende (24) für das Fluid aufweist und sich im Inneren des Ansatzstückes (2) erstreckt,
- einem Fluiddeflektor (36), der quer zu der Achse des Ansatzstückes (2) angeordnet ist und zwischen sich und dem Ansatzstück (2) einen Raum (38) für die Fluidzirkulation freiläßt,
- Entzündungsmitteln (40) für ein Gemisch aus dem brennbaren Fluid (22) und dem die Verbrennung bewirkenden Fluid (23), und
- mindestens einem Teil (42) zum Kanalisieren der Fluide auf der anderen Seite des Deflektors (36), wobei sich das Teil (42) zum Kanalisieren der Fluide längs im wesentlichen entlang der Achse des Ansatzstückes (2) in dem Fluß der Fluide erstreckt, welche um sie herum auf mindestens einem Teil ihrer Länge zirkulieren, wobei dieses Teil (42) der allgemeinen Fließrichtung (20) der Fluide folgend einen ersten aufstromigen Teil (46, 48) mit radial verringertem Querschnitt und dann einen zweiten abstromigen Teil (52) mit radial größerem Querschnitt aufweist,
dadurch gekennzeichnet, daß :
- der Kopf (1) ferner Versorgungsmittel (26) für die Verbrennung bewirkendes Fluid (23) aufweist, die in das Ansatzstück (2) aufstromig von dem Deflektor (36) münden,
- der Deflektor (36) im Inneren des Ansatzstückes (2) abstromig von dem Ausgangsende (24) der Versorgungsleitung (18) für brennbares Fluid angeordnet ist und zwischen dem Teil (42) für die Kanalisierung der Fluide und dem Ausgangsende (24) der Versorgungsleitung (18) für brennbares Fluid angeordnet ist,
- die Entzündungsmittel (40) für das Gemisch der Fluide in dem Ansatzstück an dem Deflektor (36) derart angeordnet sind, daß der Deflektor (36) eine Einfangvorrichtung der Flamme(n) an der Stelle bildet, an welcher sich die Gase entzünden.

2. Brennerkopf nach Anspruch 1, dadurch gekennzeichnet, daß der Deflektor (36) oder der erste aufstromige Teil (46, 48) des Teils für die Kanalisierung der Fluide eine Barriere an einer direkten Verbindung zwischen diesem Teil und dem Ausgangsende (24) der Versorgungsleitung für Brennstoff bildet.

3. Brennerkopf nach Anspruch 1 oder Anspruch 2, dadurch gekennzeichnet, daß das Teil (42) zum Kanalisieren der Fluide mit seinem ersten aufstromigen Teil gegen den Deflektor (36) befestigt ist.

4. Brennerkopf nach einem der vorhergehenden Ansprüche, dadurch gekennzeichnet, daß das Teil (42) zum Kanalisieren der Fluide eine allgemeine Form aufweist, welche der allgemeinen Fließrichtung (20) der Fluide folgend divergiert.

5. Brennerkopf nach einem der Ansprüche 1 bis 4, dadurch gekennzeichnet, daß das Teil (42) zum Kanalisieren der Fluide sich in der allgemeinen Form eines Kegelstumpfes darstellt, der eine kleine Basis (48) von kleinerem Durchmesser als der des Deflektors aufweist und eine große Basis (52), wobei der Kegel dem Deflektor (36) mit seiner kleinen Basis (48) zugekehrt ist.

6. Brennerkopf nach Anspruch 5, dadurch gekennzeichnet, daß die große Basis (52) des Kegels, die im wesentlichen kreisrund ist, durch einen im wesentlichen zylindrischen Endteil (54) verlängert ist, der einen kleineren oder gleich großen Durchmesser wie dieser der großen Basis (52) aufweist.

7. Brennerkopf nach einem der Ansprüche 1 bis 5, dadurch gekennzeichnet, daß der zweite abstromige Teil (52) des Teils (42) für die Kanalisierung der Fluide, der allgemeinen Fließrichtung (20) der Fluide folgend, durch einen Endteil (54) verlängert ist, der bezüglich dem des zweiten abstromigen Teils (52) im radialen Querschnitt verringert ist, wobei dieser letztere und der Endteil untereinander durch eine Schulter (60) verbunden sind, die für ein Einfangen der Flammen günstig ist.

8. Brennerkopf nach einem der Ansprüche 1 bis 7, dadurch gekennzeichnet, daß das Teil (42) zum Kanalisieren der Fluide im wesentlichen massiv ist.

9. Brennerkopf nach einem der vorhergehenden Ansprüche, dadurch gekennzeichnet, daß sich der Deflektor (36) in der allgemeinen Form einer vor allem massiven und im wesentlichen ebenen Scheibe darstellt, an welcher im wesentlichen eine Entzündungselektrode (40) für das Gemisch angeordnet ist.

10. Brennerkopf nach einem der Ansprüche 5 bis 9, dadurch gekennzeichnet, daß die Erzeugende (57) des Kegels mindestens teilweise gebogen ist.

11. Brennerkopf nach einem der vorhergehenden Ansprüche, dadurch gekennzeichnet, daß das rohrförmige Ansatzstück (2) zu seinem freien Ende (12) hin einen im wesentlichen kegelstumpfförmigen Endteil (14) aufweist, der der allgemeinen Fließrichtung der Fluide folgend konvergiert, wobei der Deflektor (36) an diesem Endteil angeordnet ist und sich das Teil (42) zum das Kanalisieren der Fluide vom Inneren dieses Endteiles bis nach außerhalb des Ansatzstückes erstreckt.

12. Brennerkopf nach einem der vorhergehenden Ansprüche, dadurch gekennzeichnet, daß das Teil (42) zum Kanalisieren der Fluide zum größten Teil außerhalb des Ansatzstückes angeordnet ist.

13. Brenner, dadurch gekennzeichnet, daß er einen Brennerkopf nach einem der Ansprüche 1 bis 12 aufweist.

14. Verfahren zum Verbrennen von brennbaren und die Verbrennung bewirkenden Fluiden in dem Brennerkopf nach einem der Ansprüche 1 bis 12, in welchem :
- man im wesentlichen axial ein brennbares Fluid (22) im Inneren des rohrförmigen Ansatzstückes (2) des Brennerkopfes (1) in Richtung eines Deflektors (36) zirkulieren läßt,
- man sich dieses die Verbrennung bewirkende Fluid (23) mit einem brennbaren Fluid (22) auf der anderen Seite des freien Endes (12) des rohrförmigen Ansatzstückes (2) mischen läßt,
- man dieses Gemisch der Fluide mindestens teilweise an einem Kanalisierungsteil (42) brennen läßt,
wobei dieses Verfahren dadurch gekennzeichnet ist, daß :
- man den Brennerkopf mit brennbarem Fluid (22) abstromig von dem Deflektor (36) versorgt,
- man das Gemisch der Fluide im wesentlichen an dem Deflektor (36) derart entzünden läßt, daß sich abstromig von dem Deflektor (36) und auf der anderen Seite des freien Endes (12) des Ansatzstückes (2) bilden:
- mindestens zwei axial abgestufte Verbrennungszonen (76, 80) der gemischten Fluide, die aber am Ausgang dieses Ansatzstückes (2) durch Zirkulation dieser nicht entzündeten Fluide entsprechend einer Umfangsschicht nicht entzündet sind, welche die entzündeten Fluide umgibt und im wesentlichen entsprechend der Fließrichtung (20) der Fluide divergiert, wobei die entzündeten Fluide mindestens durch eine axiale Einschnürungszone (70, 78) gehen,
- und ebenfalls mindestens zwei abgestufte Rückführzonen, die axial aufstromig von den Verbrennungszonen liegen.

15. Verfahren nach Anspruch 14, dadurch gekennzeichnet, daß man den Endteil des Teils (42) zum Kanalisieren der Fluide glühen läßt, um dort das Einfangen der Flamme einer der zwei Verbrennungszonen (76) zu begünstigen, welche im wesentlichen an dem abstromigen Ende (58) des Teils angeordnet ist.

## Claims

1. Burner head (1) for a burner comprising:
- a tubular nozzle (2) having an axis (4),
- at least one feed duct (18) for combustible fluid (22), having a fluid exit end (24) and extending through the interior of a nozzle (2),
- a fluid deflector (36) disposed transversely of the axis of the nozzle (2), and maintaining between it and the nozzle (2) a space (38) for the flow of fluid,
- ignition means (40) for igniting a mixture of combustible fluid (22) and a combustion supporting fluid (23), and
- at least one part (42) for channelling the fluids beyond the deflector (36) the fluid channelling part (42) extending longitudinally essentially along the length of the axis of the nozzle (2), in the flow of the fluids which circulate around it over at least one part of its length, this part (42) having, in the general direction (20) of flow of said fluids, a first upstream portion (46, 48) of smaller radial section, a second downstream portion (52) of greater radial section,
characterised in that :
- the head (1) further comprises feed means (26) for combustion supporting fluid (23), opening in the nozzle (2) upstream of the deflector (36),
- the deflector (36) is disposed in the interior of the nozzle (2) downstream of the exit end (24) of the combustible fluid feed duct (18), and is interposed between the fluid channelling part (42) and the exit end (24) of the combustible fluid feed duct (18),
- the igniting means (40) for igniting the mixture of fluids are disposed in the nozzle, at the level of the deflector (36), with the result that the deflector (36) constitutes a flame stabiliser device where the gases ignite.

2. Burner head according to Claim 1, characterised in that the deflector (36), or the first upstream part (46, 48) of the fluid channelling part, forms a barrier to direct communication between said part and the exit end (24) of the combustible fluid feed duct.

3. Burner head according to Claim 1 or Claim 2, characterised in that the fluid channelling part (42) is fixed by its first upstream part to the deflector (36).

4. Burner head according to one or other of the preceding claims, characterised in that the fluid channelling part (42) has a general shape diverging in the general direction (20) of flow of the fluids.

5. Burner head according to any of Claims 1 to 4, characterised in that the fluid channelling part (42) has the general shape of a truncated cone with a small base (48) having a section smaller than that of the deflector and a large base (52), said cone facing the deflector (36) on the side of its small base (48).

6. Burner head according to Claim 5, characterised in that the large base (52) of the cone, which is substantially circular, is extended by a generally cylindrical terminal part (54) having a diameter less than or equal to that of the large base (52).

7. Burner head according to any of Claims 1 to 5, characterised in that the second downstream part (52) of the fluid channelling part (42) is extended, in the general direction (20) of flow of the fluids, by a terminal part (54) of reduced radial section with respect to that of this second downstream part (52), this latter and the terminal part being linked to each other by a retaining wall (60) encouraging flame stabilisation.

8. Burner head according to any of Claims 1 to 7, characterised in that the fluid channelling part (42) is substantially solid.

9. Burner head according to any of the preceding claims, characterised in that the deflector (36) is in the general form of a substantially solid, substantially flat disc, approximately at the place where there is disposed an electrode (40) for ignition of the mixture.

10. Burner head according to any of Claims 5 to 9, characterised in that the generatrix (57) of the cone is at least partly curved.

11. Burner head according to any of the preceding claims, characterised in that the tubular nozzle (2) has near its free end (12) a substantially frusto conical terminal part (14) converging in the general direction of flow of the fluids, said deflector (36) being situated at the place of this terminal part and said fluid channelling part (42) extending from the interior of this terminal part to the exterior of the nozzle.

12. Burner head according to any of the preceding claims, characterised in that the fluid channelling part (42) is situated for the most part on the exterior of the nozzle.

13. A burner, characterised in that it comprising a burner head according to any of Claims 1 to 12.

14. Combustion process for combustion of combustible fluids and combustion supporting fluids in the burner head according to any of Claims 1 to 12, in which :
- a combustible fluid (22) is made to flow essentially axially in the interior of the tubular nozzle (2) of the burner head (1), in the direction of a deflector (36),
- this combustible fluid (22) is made to mix with a combustion supporting fluid (23) beyond the free end (12) of the tubular nozzle (2),
- and said mixture of fluids is made to burn at least in part around a channelling part (42),
this process being characterised in that :
- the burner head is fed by combustible fluid (22) upstream of the deflector (36),
- the mixture of fluids is made to ignite approximately at the level of the deflector (36), with the result that there is created, downstream of said deflector (36) and beyond the free end (12) of the nozzle (2) :
- at least two axially spaced zones (76, 80) for combustion of the mixed but not ignited fluids at the exit of this nozzle (2) by flow of the non-ignited fluids in a peripheral layer surrounding ignited fluids and substantially diverging in the direction (20) of flow of the fluids, the ignited fluids passing through at least one axial constriction zone (70, 78),
- and likewise at least two axially spaced recycling zones (74, 79) situated upstream of said combustion zones.

15. Process according to Claim 14, characterised in that the end portion of the fluid channelling part (42) is made red hot in order to encourage flame stabilisation at one (76) of the two combustion zones which is situated approximately at the level of the downstream end (58) of said part.
